# EUROPÄISCHE PATENTSCHRIFT

(11) **EP 2 697 418 B1**
(45) Veröffentlichungstag und Bekanntmachung des Hinweises auf die Patenterteilung: **03.12.2014**
(21) Anmeldenummer: 12715006.8
(22) Anmeldetag: 03.04.2012
(51) Int. Cl.: D06F 39/00

(54) **VERFAHREN ZUM ERKENNEN UND ANZEIGEN EINES HYGIENEGRADES VON WÄSCHE UND/ODER DES WÄSCHEBEHANDLUNGSGERÄTS IN EINEM WÄSCHEBEHANDLUNGSGERÄT SOWIE HIERFÜR GEEIGNETES WÄSCHEBEHANDLUNGSGERÄT**
METHOD FOR IDENTIFYING AND DISPLAYING A LEVEL OF HYGIENE OF LAUNDRY AND/OR OF THE LAUNDRY TREATMENT APPLIANCE IN A LAUNDRY TREATMENT APPLIANCE, AND A LAUNDRY TREATMENT APPLIANCE WHICH IS SUITABLE FOR SAID METHOD
PROCÉDÉ POUR DÉTECTER ET INDIQUER UN DEGRÉ D'HYGIÈNE DE LINGE ET/OU DE L'APPAREIL DE TRAITEMENT DU LINGE DANS UN APPAREIL DE TRAITEMENT DU LINGE AINSI QUE APPAREIL DE TRAITEMENT DE LINGE APPROPRIÉ À CET EFFET

(30) Priorität: 12.04.2011 DE 102011007170
(43) Veröffentlichungstag der Anmeldung: 19.02.2014
(73) Patentinhaber: BSH Bosch und Siemens Hausgeräte GmbH, 81739 München (DE)
(72) Erfinder: DEDEKIND, Dirk, 82024 Taufkirchen (DE); HANAU, Andreas, 12359 Berlin (DE); SANNER, Julia, 85238 Petershausen (DE); SCHAUB, Hartmut, 14656 Brieselang (DE)
(86) Internationale Anmeldenummer: PCT/EP2012/056016
(87) Internationale Veröffentlichungsnummer: WO 2012/139920

(56) Entgegenhaltungen:
- DE-A1- 19 705 877
- US-A1- 2003 106 164
- US-A1- 2005 268 404

## Beschreibung

Die Erfindung betrifft ein Verfahren zum Erkennen und Anzeigen eines Hygienegrades von Wäsche in einem Wäschebehandlungsgerät sowie ein hierfür besonders geeignetes Wäschebehandlungsgerät, siehe beispielsweise US-A-20030106164.

In letzter Zeit zeichnet sich ein Trend zum Waschen von Wäsche bei niedriger Temperatur ab. Die Verbesserung von Waschmitteln und Waschmaschinen ermöglicht auch bei niedrigen Temperaturen eine gute Beseitigung von Verschmutzungen. Zudem wird das Waschen bei niedrigen Temperaturen zunehmend durch die Textilindustrie vorgegeben, da viele Wäschestücke nach Waschanleitung nur noch bei 30 °C oder 40 °C gewaschen werden sollten. Außerdem wird durch das Waschen bei niedrigen Temperaturen Energie gespart und somit die Umwelt geschont. Es stellt sich aber für viele Verbraucher die Frage, ob bei einem Waschvorgang bei niedrigen Temperaturen ein ausreichend hoher Hygienegrad erreicht wird. Mikrobielle Keime sind im Gegensatz zu Verschmutzungen im Allgemeinen nicht sichtbar und können die Gesundheit bedrohen. Wenn eine Waschmaschine überwiegend im niedrigen Temperaturbereich und mit milden Waschmitteln betrieben wird, kann es zu einer Kontamination und Ausbildung eines Biofilms in der Waschmaschine kommen. Zudem können während eines Waschvorgangs Kreuzkontaminationen stattfinden, wenn im gleichen Waschvorgang stark kontaminierte Wäschestücke gemeinsam mit schwach kontaminierten Wäschestücken gewaschen werden, wobei nach dem Waschvorgang der Keimgehalt der vormals schwach kontaminierten Wäschestücke gestiegen ist. Obwohl viele der in der Haushaltswäsche vorkommenden mikrobiellen Keime nicht human pathogen sind, ist besondere Vorsicht bei Erkrankungen im Haushalt, bei der Pflege von älteren Menschen sowie von Babys und Kleinkindern und bei im Allgemeinen stark kontaminierten Wäschestücken wie Küchentüchern geboten. In solchen Fällen erscheint ein erhöhter Hygienegrad angebracht, was eine verstärkte Dekontamination während des Waschvorgangs voraussetzt.

Um einen möglichst hohen Hygienegrad zu erreichen, sind bislang verschiedene Modifizierungen an Wäschebehandlungsgeräten bekannt. Insbesondere im industriellen Bereich, beispielsweise bei der Reinigung spezieller Berufsbekleidung (wie OP-Kitteln), kommen hochspezialisierte Waschprozesse bis hin zur Sterilisation zum Einsatz. In Wäschereien und Pflegeheimen finden sich auch z.B. spezielle "Hygiene-Waschmaschinen". Im Haushaltsbereich werden im Hinblick auf die verstärkte Nachfrage nach hohen Hygienestandards z.B. bei Allergikern oder in Haushalten mit Kleinkindern spezielle Waschmaschinen, die über Programme mit zusätzlichen Spülgängen verfügen, angeboten.

Überdies verschlechtert sich im Laufe der Benutzung von Wäschebehandlungsgeräten, insbesondere von wasserführenden Wäschebehandlungsgeräten, im Allgemeinen der Hygienezustand aufgrund der Bildung von Ablagerungen und Biofilmen. Biofilme enthalten immobilisierte Bakterienzellen, die in eine Polymermatrix mikrobiellen Ursprungs eingebettet sind, und können neben Mikroorganismenzellen abiotische oder anorganische Bestandteile in größeren Mengen enthalten, wobei alles durch von Bakterien gebildete Schleime zusammengehalten wird. Der Wassergehalt ist mit im Allgemeinen 80 bis 95 % des Feuchtegewichts relativ hoch. Auch dieser Umstand beeinflusst den Hygienegrad von Wäsche in einem Wäschebehandlungsgerät.

Zur Verbesserung des hygienischen Zustands eines Wäschebehandlungsgerätes wird bisweilen ein spezielles Hygieneprogramm aktiviert, bei dem beispielsweise unter Verwendung von Dampf und/oder von mit bioaktiven Zusätzen versehenen Flüssigkeiten oder Gasen eine Reinigung der betreffenden Teile des Wäschebehandungsgerätes durchgeführt wird. Die Hygieneprogramme sind allerdings nicht optimal auf die hygienischen Bedürfnisse der Wäschebehandlungsgeräte abgestimmt, da Zeitpunkt, Dauer und Intensität der in einem Hygieneprogramm durchgeführten Maßnahmen nicht auf den tatsächlichen Hygienezustand im Wäschebehandlungsgerät abgestimmt sind. Wünschenswert wäre es daher, qualitative und insbesondere auch quantitative Informationen über den Hygienegrad des Wäschebehandlungsgerätes und insbesondere den Hygienegrad der in ihm enthaltenen Wäsche zu erhalten.

Die DE 102 37 854 A1 offenbart ein Waschverfahren, bei dem eine Menge Ozon in eine Teilmenge der Reinigungsflüssigkeit ein-, durch und ausgeleitet wird und die Menge des ausgeleiteten Ozons gemessen und mit der Menge des eingeleiteten Ozons verglichen wird, um zu entscheiden, ob der Reinigungsvorgang beendet werden kann.

Auch die US 2005 0 268 404 A1 zeigt ein Waschverfahren, bei dem nach einer Ozonbehandlung durch Messung des Ozongehalts der Hygienegrad der Wäsche bestimmt und unter Umständen die weitere Verwendung der Maschine verhindert wird.

Die DE 196 20 512 A1 offenbart eine Waschmaschine mit einem Anzeigeelement, mit welchem dem Benutzer signalisiert werden kann ob im letzten Programm eine Aufheizung der Waschflüssigkeit auf eine Mindesttemperatur erfolgte oder die Durchführung eines Hygieneprogramms empfohlen wird.

Die EP 2 108 726 A2 zeigt ebenfalls eine Waschmaschine mit einem Anzeigeelement, welches dazu dient, abhängig von verschiedenen Parametern der durchlaufenen Betriebsprogramme dem Benutzer anzuzeigen, dass die Durchführung eines Entkeimungsprogramms ratsam ist.

Die US 2003/0106164 A1 offenbart ein Verfahren zur Messung der Verschmutzung einer Waschlauge in einem Waschgerät. Mit der gemessenen Laugenverschmutzung kann anhand eines Modellalgorithmus die Verschmutzung der Wäsche bestimmt und daraufhin die Dosierung des Waschmittels erfolgen.

Aufgabe der Erfindung ist es vor diesem Hintergrund, ein Verfahren zum Erkennen und Anzeigen eines Hygienegrades von Wäsche in einem Wäschebehandlungsgerät bereitzustellen, mit dem der Hygienegrad auf eine für einen Benutzer vorteilhafte Weise ermittelt und angezeigt werden kann, wobei dem Benutzer vorzugsweise auch eine Möglichkeit zur Berücksichtigung von unterschiedlichen Ausgangssituationen wie z.B. dem Grad der Kontamination der Wäsche mit Keimen sowie Krankheiten oder Empfindlichkeiten der Träger der Wäsche, gegeben werden kann. Außerdem ist es Aufgabe der Erfindung, ein zur Durchführung dieses Verfahrens besonders geeignetes Wäschebehandlungsgerät bereitzustellen.

Die der Erfindung zugrunde liegende Aufgabe wird durch ein Verfahren und ein Wäschebehandlungsgerät gemäß jeweiligem unabhängigem Patentanspruch 1 und 14 gelöst. Bevorzugte Ausgestaltungen der Erfindung sind in den jeweils abhängigen Patentansprüchen aufgeführt, deren Merkmale im Rahmen der Erfindung in beliebiger Kombination angewendet werden können. Bevorzugten Ausgestaltungen des erfindungsgemäßen Wäschebehandlungsgeräts entsprechen bevorzugte Ausgestaltungen des erfindungsgemäßen Verfahrens, auch wenn hierin nicht jeweils gesondert darauf hingewiesen wird.

Die Erfindung betrifft somit ein Verfahren zum Erkennen und Anzeigen eines Hygienegrades von Wäsche in einem Wäschebehandlungsgerät und/oder des Wäschebehandlungsgeräts, welches einen Behälter zur Aufnahme von zu behandelnder Wäsche, eine Steuereinrichtung, die zur Durchführung von mehreren auswählbaren Wäschebehandlungsprogrammen ausgestaltet ist, und eine Anzeigevorrichtung aufweist, wobei ein nach einer Auswahl eines Wäschebehandlungsprogramms prognostizierter Hygienegrad Hᵣₑₛ oder ein nach Ablauf eines ausgewählten Wäschebehandlungsprogramms resultierender Hygienegrad Hᵣₑₛ der Wäsche auf der Anzeigevorrichtung als ein Signal S1 angezeigt wird. Nachstehend wird der prognostizierte Hygienegrad Hᵣₑₛ auch als resultierender Hygienegrad Hᵣₑₛ verstanden. Bevorzugt wird der resultierende Hygienegrad Hᵣₑₛ der Wäsche unter Berücksichtigung eines vorgegebenen oder ermittelten anfänglichen Hygienegrades H_{orig} und/oder des ausgewählten Wäschebehandlungsprogramms ermittelt. In einer bevorzugten Ausgestaltung der Erfindung wird als das Signal S1 eine Differenz ΔH zwischen dem resultierenden Hygienegrad Hᵣₑₛ der Wäsche und einem gewünschten Hygienegrad Hₜₐᵣ der Wäsche auf der Anzeigevorrichtung angezeigt, wobei insbesondere die Differenz ΔH angezeigt wird, wenn die Differenz ΔH = (Hᵣₑₛ-Hₜₐᵣ) ≥ 0 ist.
Erfindungsgemäß ist der Hygienegrad größer, wenn eine Anzahl von Keimen auf der Wäsche geringer ist. Unter Hygienegrad im Sinne der vorliegenden Erfindung wird somit das Ausmaß einer Verunreinigung der Wäsche mit Keimen verstanden. Die Definition des Hygienegrades ist ansonsten nicht eingeschränkt.

Der Hygienegrad der Wäsche kann somit beispielsweise als Anzahl von Keimen pro cm², d.h. germs/cm², auf der Oberfläche der Wäsche angegeben und auf verschiedene Weise bestimmt werden. In einer bevorzugten Ausführungsform des Verfahrens wird daher als Maß für den Hygienegrad die Anzahl n von Keimen pro cm² der Oberfläche der Wäsche herangezogen, wobei im Rahmen der Erfindung bei quantitativen Angaben unter einem Keim die aus der Mikrobiologie bekannte Größe der so genannten keimbildenden Einheit (KBE) bzw. Colony-forming Unit (CFU) verstanden wird.

In Abhängigkeit von der Bestimmungsmethode können zur Angabe des Hygienegrades auch andere Parameter herangezogen werden.

So kann ein Hygienegrad beispielsweise durch Anwendung eines Biosensors ermittelt werden, der vorzugsweise spezifisch das Vorhandensein und die Anzahl von Keimen anzeigen kann. Dies kann beispielsweise dadurch geschehen, dass Wäsche im Wäschebehandlungsgerät mit einer bestimmten Menge an einer wässrigen Flüssigkeit versetzt wird und die entstandene Lösung mit dem Biosensor untersucht wird.

Alternativ oder in Ergänzung hierzu kann durch die Änderung einer Konzentration oder Menge eines desinfizierenden Mittels wie z.B. Ozon der Hygienegrad ermittelt werden. Hierbei ist es sinnvoll, einen möglichen Einfluss von anorganischen oder organischen nichtlebenden Verunreinigungen auszuschließen oder zu minimieren. Dies könnte beispielsweise dadurch geschehen, dass ein bereits optisch durch einen Benutzer feststellbarer Grad an Verschmutzung mit solchen anorganischen oder organischen Verunreinigungen durch einen Benutzer eingestellt oder mittels ggf. vorhandener Sensoren im Wäschebehandlungsgerät ermittelt werden kann.

Ferner kann ein anfänglicher Hygienegrad des Wäschebehandlungsgeräts aus Historie der zurückliegenden Wäschebehandlungsprogramme geschätzt werden. Dabei wird davon ausgegangen, dass beispielsweise bei einer Abfolge von sogenannten Kaltwaschprogrammen sich über die Zeit im Wäschebehandlungsgerät Keime ansammeln können, da solche Programme nur eine geringere Keimreduktionswirkung aufweisen als Programme mit einer Behandlungstemperatur von größer gleich 60°C. Unter Kaltwaschprogramme werden Wäschebehandlungsprogramme mit einer Behandlungstemperatur von kleiner gleich 30°C verstanden. Neben der Behandlungstemperatur haben auch die Behandlungsdauer und die eingesetzten Behandlungsmittel, insbesondere die Waschmittel, der zurückliegenden Wäschebehandlungsprogramme einen Einfluss auf den Hygienegrad im Wäschebehandlungsgerät. Somit können zur Ermittlung des Hygienegrads der Waschmaschine die in der Steuereinrichtung abgespeicherten Einstell- und Betriebsparameter der zurückliegenden Wäschebehandlungsprogramme, beispielsweise die Programmwahl, die Behandlungstemperatur, die Programmdauer, die Wäschemenge, die eingesetzte Wassermenge, ggf. gewählte Sonderfunktionen und/oder die Art und/oder Menge des eingesetzten Behandlungsmittel, ausgewertet werden. Ein aus den Einstell- und Betriebsparametern ermittelter bzw. abgeschätzter Hygienegrad des Wäschebehandlungsgeräts dient z.B. als Maß für den anfänglichen Hygienegrad H_{orig}.

Ferner kann ein Hygienegrad von Wäsche und/oder des Wäschebehandlungsgeräts ermittelt werden, indem mittels eines Ozonsensors die zeitliche Abnahme von im Wäschebehandlungsgerät für den Kontakt mit der Wäsche bereit gestelltem Ozon gemessen wird, z.B. als Maß für den anfänglichen Hygienegrad H_{orig}. Hierzu wird beispielsweise der Wäsche enthaltende Behälter des Wäschebehandlungsgerätes mit einer Menge M₁ an Ozon beaufschlagt und die Abnahme ΔM der Menge M₁ an Ozon nach einer vorgegebenen Zeit tₛₑₜ mit einem Ozonsensor (b) und/oder einem Ozonsensor (c) gemessen. Vorzugsweise wird hierbei in dem Behälter des Wäschebehandlungsgerätes eine vorgegebene Konzentration Cₛₑₜ an Ozon eingestellt und eine mit einem in diesem Behälter angeordneten Ozonsensor (c) gemessene zeitliche Abnahme der Konzentration c an Ozon als Maß für den Hygienegrad der Wäsche ausgewertet. Hierbei wird als Maß für den Hygienegrad vorteilhaft eine Zerfallskonstante λ des Ozons, berichtigt um die natürliche Zersetzung des Ozons, herangezogen.

Dass im Behälter des Wäschebehandlungsgerätes eine vorgegebene Konzentration Cₛₑₜ an Ozon eingestellt wird, kann insbesondere auch bedeuten, dass ein Ozon-haltiges Gasgemisch oder eine Ozon-haltige Flüssigkeit unbekannter Konzentration an Ozon in den Behälter gegeben wird und zunächst mit dem Ozonsensor (c) die Konzentration Cₛₑₜ an Ozon gemessen wird.

In einer weiteren bevorzugten Ausführungsform des Verfahrens wird bei einer vorgegebenen Strömungsgeschwindigkeit Vₛₑₜ eines Ozon-haltigen Gasgemisches oder einer Ozon-haltigen Flüssigkeit an einem Eingang zum Behälter des Wäschebehandlungsgerätes eine Konzentration cᵢₙ vorgegeben und die Konzentration cₒᵤₜ am Ausgang aus dem Behälter mit einem Ozonsensor (b) gemessen, und die Konzentrationsdifferenz Δc = cᵢₙ - cₒᵤₜ - Δc_{dec}, wobei Δc_{dec} ein Maß für die natürliche Zersetzung von Ozon ist, zur Bestimmung des Hygienegrades der Wäsche ausgewertet.

Dass "an einem Eingang zum Behälter des Wäschebehandlungsgerätes eine Konzentration cᵢₙ an Ozon vorgegeben wird", kann insbesondere auch bedeuten, dass ein Ozon-haltiges Gasgemisch oder eine Ozon-haltige Flüssigkeit unbekannter Konzentration an Ozon zum Eingang gebracht wird und zunächst mit dem Ozonsensor (a) die Konzentration cᵢₙ an Ozon gemessen wird.

Diese Methoden können beispielsweise zur Bestimmung des anfänglichen Hygienegrades H_{orig} herangezogen werden. In einer bevorzugten Ausführungsform des erfindungsgemäßen Verfahrens wird daher unter Verwendung von mindestens einem Sensor, insbesondere einem Biosensor oder einem Ozonsensor, der anfängliche Hygienegrad H_{orig} bestimmt.

Alternativ oder in Ergänzung hierzu kann auch von Erfahrungswerten für den anfänglichen Hygienegrad H_{orig} ausgegangen werden, beispielsweise von einem durchschnittlichen Wert für den Hygienegrad von zu behandelnder Wäsche von 10⁸ Keimen/cm². Hierbei kann auch berücksichtigt werden, dass der Hygienegrad von Geschirrtüchern und Unterwäsche im Allgemeinen schlechter ist als der von Oberbekleidung.

Ggf. kann auch eine Kombination von verschiedenen Methoden zur Bestimmung des anfänglichen Hygienegrades H_{orig} eingesetzt werden.

Bei der vorstehend genannten Ausführungsform des erfindungsgemäßen Verfahrens wird ein nach einer Auswahl eines Wäschebehandlungsprogramms prognostizierter Hygienegrad Hᵣₑₛ oder ein nach Ablauf des ausgewählten Wäschebehandlungsprogramms resultierender Hygienegrad Hᵣₑₛ der Wäsche und/ oder des Wäschebehandlungsgeräts unter Berücksichtigung eines vorgegebenen oder ermittelten anfänglichen Hygienegrades H_{orig} und des ausgewählten Wäschebehandlungsprogramms ermittelt, wobei bevorzugt eine Differenz ΔH zwischen dem resultierenden Hygienegrad Hᵣₑₛ der Wäsche und/oder des Wäschebehandlungsgeräts und einem gewünschten Hygienegrad Hₜₐᵣ der Wäsche auf einer Anzeigevorrichtung als ein Signal S1 angezeigt wird. Vorzugsweise wird das Signal S1 angezeigt, wenn ΔH = (Hᵣₑₛ-Hₜₐᵣ) ≥ 0 ist.

Das Wäschebehandlungsprogramm wird hierbei von der Art des Wäschebehandlungsgeräts abhängen. Bei einer Waschmaschine wird es sich in der Regel um ein Waschprogramm handeln und bei einem Trockner um ein Trocknungsprogramm.

Bei einem Waschprogramm wird in der Regel nach einer Benetzung der zu behandelnden Wäsche, insbesondere von zu waschender Wäsche, die Wäsche unter Einsatz eines Waschmittels und einer vorgegebenen Menge an Wasser bei einem ebenfalls vorgegebenen Temperaturverlauf für einen bestimmten Zeitraum gewaschen. Außerdem können verschiedene Spülschritte vorgesehen sein. Schließlich wird der Behälter mit der Wäsche, in der Regel eine drehbare Trommel, während eines Waschprogramms, das im Allgemeinen auch Spülschritte umfasst, auf eine vorgegebene Art bewegt. Dabei können insbesondere Drehzahl, Drehrichtung, Stillstandzeiten und/oder Bewegungszeiten einer Trommel unterschiedlich gewählt sein. Der Einfluss dieser Faktoren auf einen anfänglichen Hygienegrad H_{orig} ist im Allgemeinen entweder bekannt oder kann durch Versuche bestimmt werden, so dass für unterschiedliche Waschprogramme ein resultierender Hygienegrad Hᵣₑₛ ermittelt werden kann.

Ähnliches gilt für einen Trockner, wobei hier vor allem die für die Trocknung gewählte Temperatur und Trocknungszeit den resultierenden Hygienegrad Hᵣₑₛ bestimmen.

In einer bevorzugten Ausführungsform des Verfahrens ist daher in der Steuereinrichtung des Wäschebehandlungsgeräts für vorgegebene Werte des anfänglichen Hygienegrades H_{orig} ein Zusammenhang zwischen dem resultierenden Hygienegrad Hᵣₑₛ und den auswählbaren Wäschebehandlungsprogrammen hinterlegt.

Hierbei ist es wiederum bevorzugt, dass für den Fall einer Waschmaschine oder eines Waschtrockners in den auswählbaren Wäschebehandlungsprogrammen ein Zusammenhang zwischen Art und Menge eines verwendeten Waschmittels, eines Temperaturverlaufes und/oder eines Bewegungsprogramms des Behälters und dem resultierenden Hygienegrad Hᵣₑₛ der Wäsche hinterlegt sind.

Der Behälter zur Aufnahme von zu behandelnder Wäsche im Sinne der Erfindung ist im Allgemeinen eine um eine horizontale oder vertikale Achse, vorzugsweise eine horizontale Achse, drehbare Trommel.

"Bewegungsprogramm des Behälters" bedeutet daher im Allgemeinen eine Aufeinanderfolge von Dreh- und Stillstandphasen der Trommel. Hierbei kann in Drehphasen der Trommel die Drehgeschwindigkeit der Trommel unterschiedlich sein. Außerdem kann die Drehrichtung der Trommel geändert werden. Insbesondere sind Reversierphasen möglich, bei denen die Trommel zunächst in einer Richtung gedreht und anschließend, ggf. nach einer kurzen Pause, wieder in die andere Richtung gedreht wird, wobei dieser Vorgang mehrmals wiederholt werden kann.

Im Allgemeinen soll nach der Durchführung eines Wäschebehandlungsprogramms ein gewünschter Hygienegrad Hₜₐᵣ erreicht werden. Der gewünschte Hygienegrad Hₜₐᵣ kann sich unterscheiden, je nachdem, ob die zu behandelnde Wäsche beispielsweise für Kranke, ältere Menschen oder Babys bestimmt ist. Entsprechend ist daher das Wäschebehandlungsgerät vorzugsweise so eingerichtet, dass ein Benutzer des Wäschebehandlungsgeräts den Hygienegrad Hₜₐᵣ eingeben kann. Es kann sich daher in Abhängigkeit vom Hygienegrad Hₜₐᵣ eine unterschiedliche Differenz ΔH = (Hᵣₑₛ-Hₜₐᵣ) ergeben.

In einer bevorzugten Ausführungsform des erfindungsgemäßen Verfahrens wird daher bei einer festgestellten Differenz ΔH = (Hᵣₑₛ-Hₜₐᵣ) < 0 das ausgewählte Wäschebehandlungsprogramm modifiziert, um den resultierenden Hygienegrad Hᵣₑₛ zu vergrößern, bis für die Differenz ΔH = (Hᵣₑₛ-Hₜₐᵣ) ≥ 0 gilt.

Modifikation des Wäschebehandlungsprogramms bedeutet hier insbesondere, dass einer der vorgenannten Parameter wie z.B. Temperatur, Bewegungsprogramm der Trommel, Dauer des Programms sowie seiner Schritte derart geändert werden, dass der gewünschte Hygienegrad Hₜₐᵣ zumindest erreicht wird.

In einer bevorzugten Ausführungsform des Verfahrens wird eine Art und/oder Menge eines Waschmittels mittels eines Waschmittelsensors im Wäschebehandlungsgerät bestimmt und das ausgewählte Wäschebehandlungsprogramm entsprechend modifiziert.

In einer weiteren bevorzugten Ausführungsform wird eine von einem Benutzer des Wäschebehandlungsgerätes eingestellte oder automatisch bestimmte Art und/oder Menge der Wäsche berücksichtigt.

Vorzugsweise wird eine Differenz ΔH = (Hᵣₑₛ-Hₜₐᵣ) ≥ 0 zwischen dem resultierenden Hygienegrad Hᵣₑₛ und einem gewünschten Hygienegrad Hₜₐᵣ auf der Anzeigevorrichtung als Signal S2, welches sich örtlich, visuell und/oder akustisch von Signal S1 unterscheidet, angezeigt.

Die Anzeigevorrichtung kann beispielsweise aus einer oder mehreren LEDs bestehen, die ggf. durch Leuchten oder Nichtleuchten oder durch Anzeige verschiedener Farben einen Hygienegrad Hᵣₑₛ der Wäsche anzeigen können. Alternativ oder in Ergänzung hierzu kann auch beispielsweise eine Flüssigkristallanzeige vorhanden sein.

Gegenstand der Erfindung ist außerdem ein Wäschebehandlungsgerät, welches einen Behälter zur Aufnahme von zu behandelnder Wäsche, eine Steuereinrichtung, die zur Durchführung von mehreren auswählbaren Wäschebehandlungsprogrammen ausgestaltet ist, und eine Anzeigevorrichtung aufweist, wobei die Anzeigevorrichtung zumindest ein Anzeigeelement, insbesondere ein Display oder zumindest eine LED, enthält, das zur Anzeige eines resultierenden Hygienegrads Hᵣₑₛ eingerichtet ist. Vorzugsweise ist die Steuereinrichtung dazu eingerichtet und weist das Wäschebehandlungsgerät Mittel auf, um ein oben beschriebenes Verfahren zum Erkennen und Anzeigen eines Hygienegrades von Wäsche im Wäschebehandlungsgerät durchzuführen.

Das Wäschebehandlungsgerät ist im Allgemeinen eine Waschmaschine, ein Waschtrockner oder ein Wäschetrockner.

Das Wäschebehandlungsgerät enthält vorzugsweise als ein solches Mittel eine Vorrichtung zur Bereitstellung von Ozon, insbesondere einen Ozongenerator oder aber eine Öffnung oder einen Zwischenspeicher für ein Ozon-haltiges Gasgemisch oder eine Ozon-haltige Flüssigkeit. Damit wird die Bestimmung eines Hygienegrades über den Verbrauch von Ozon möglich. Die Steuereinrichtung des Wäschebehandlungsgeräts ist dann in der Regel dazu eingerichtet, einen Hygienegrad durch Messung der zeitlichen Abnahme von im Wäschebehandlungsgerät bereitgestelltem Ozon als Maß für den Hygienegrad zu bestimmen.

Weitere Mittel im Sinne der Erfindung sind Sensoren, z.B. ein Waschmittelsensor, ein Ozonsensor und/oder ein Biosensor, eine Pumpe oder ein Gebläse zur Einstellung eines gewünschten Stromes einer Ozon-haltigen Luft oder eines Ozon-haltigen Gases, eine Ozonbeseitigungsvorrichtung und/oder diverse regelbare Verschlussvorrichtungen. Zur Bestimmung eines Hygienegrades kann im Wäschebehandlungsgerät beispielsweise ein Biosensor vorhanden sein, welcher im Allgemeinen selektiv Keime feststellen kann.

Die Erfindung hat den Vorteil, dass es auf einfache und effiziente Weise möglich ist, den Hygienegrad von Wäschebehandlungsgeräten zu ermitteln und anzuzeigen. Das erfindungsgemäße Verfahren erlaubt es schließlich, verbesserte Wäschebehandlungsprogramme und Hygieneprogramme, insbesondere zur Verbesserung des Hygienegrades, bereitzustellen. Damit wird eine allgemeine Verbesserung der Hygiene der Wäsche erreicht, die zudem auch für besondere Benutzergruppen wie z.B. Allergiker gezielt verbessert werden kann. Die Erfindung ermöglicht es, dass auch eine Krankheit oder Empfindlichkeit eines die Wäsche tragenden Benutzers berücksichtigt wird.

Außerdem wird ein Benutzer des Wäschebehandlungsgerätes von seiner Unsicherheit befreit, ob ein bestimmtes Wäschebehandlungsprogramm, z.B. ein bestimmtes Waschprogramm, seine Anforderungen an Hygiene erfüllt. So kann beispielsweise bei einem Waschprogramm "Babybekleidung" eine positive Bestätigung des Waschergebnisses erfolgen. Im Ergebnis ist ein sorgloseres Waschen möglich, wobei zudem zu hohe Temperaturen vermieden werden können. Dadurch kann die Wäsche geschont und der Energieverbrauch reduziert werden. Schließlich kann durch die Angabe eines "skalierten" Hygienegrades einem Benutzer des Wäschebehandlungsgerätes eine positive Bestätigung auch für per se "weniger" hygienische Wäschebehandlungsprogramme gegeben werden.

Ein nicht einschränkendes Ausführungsbeispiel der Erfindung wird im Folgenden anhand der Figuren illustriert, wobei
- Figur 1: eine schematische Darstellung der erfinderischen Waschmaschine und
- Figur 2: exemplarisch den Zusammenhang zwischen dem Hygienegrad und der Behandlungstemperatur zeigt.

Als Beispiel für ein erfindungsgemäßes Wäschebehandlungsgerät ist eine Waschmaschine angeführt. Die Figur 1 zeigt schematisch die vorliegend relevanten Teile einer Waschmaschine, in der ein nachfolgend zu erläuterndes Verfahren durchgeführt werden kann. Die in der Figur 1 gezeigte Waschmaschine 1 weist einen Laugenbehälter 2 auf, in dem eine Trommel 3 als Behälter für Wäsche 7 um eine horizontale Drehachse 4 drehbar gelagert und durch einen Antriebsmotor 14 betrieben werden kann. Der Pfeil zeigt hier die Drehrichtung der Trommel 3 an. In der Trommel 3 sind an der Innenfläche des Trommelmantels Wäschemitnehmer 34 und Schöpfeinrichtungen 5 für die Waschlauge 6 vorhanden.

Die Waschmaschine 1 weist zudem ein Wasserzulaufsystem auf, das in einer Wasserzuleitung 8 angeordnet eine hier nicht gezeigte Wasseranschlussarmatur für das Hauswassernetz, ein elektrisch steuerbares Ventil 9 und eine Waschmitteleinspüleinrichtung ("Einspülschale") 11 aufweist.

Das über die Wasserzuleitung 8 kommende Wasser kann über die Einspülschale 11 dort befindliche Waschmittelportionen über das Verbindungsrohr 10 in den Laugenbehälter 2 transportieren.

Die Waschmaschine der Figur 1 erlaubt die Bestimmung eines Hygienegrades von Wäsche durch den Verbrauch an Keime abtötendem Ozon. Hierzu befindet sich in der Wasserzuleitung 8 eine Venturidüse 26, die bei der hier gezeigten Ausführungsform über eine Ozonzuführungsleitung 25 mit einem Ozongenerator 32 verbunden ist. Dem Ozongenerator wird in einem Zuluftkanal 30 Luft zugeführt. Über die Venturidüse 26 saugt das in der Wasserzuleitung 8 fließende Wasser aus dem Hauswassernetz in der Ozonzuführungsleitung 25 befindliche, Ozon enthaltende Luft an. Dadurch gelangt Ozon zusammen mit Wasser in die Einspülschale 11 und anschließend in den Laugenbehälter 2 und an die Wäsche 7 in der Trommel 3. Allerdings kann Ozon prinzipiell auch als Gas eingeführt werden.

In der Figur 2 ist schematisch der Zusammenhang zwischen dem mit einem Wäschebehandlungsprogramm erzielbaren Hygienegrad H an Hand des Parameters Behandlungstemperatur T dargestellt. Die horizontale Achse des in Figur 2 gezeigten Diagramms stellt die Behandlungstemperatur T in °C eines Wäschebehandlungsprogramms dar und auf der vertikalen Achse ist der erzielte Hygienegrad der Wäsche nach der Durchführung eines Wäschebehandlungsprogramms mit der in der Figur 2 dargestellten Behandlungstemperatur T aufgetragen. Dabei ist der Hygienegrad in Prozent der auf der Wäsche nach der Behandlung verbliebenen Keime eines normal mit Keimen belasteten Wäschestücks. Dabei wird davon ausgegangen, dass ein normal mit Keimen belastetes Wäschestück 100.000.000 Keime pro Quadratzentimeter Wäschefläche aufweist. Der in Figur 2 dargestellte funktionale Zusammenhang zwischen dem Hygienegrad H und der Behandlungstemperatur T soll nur qualitativ den Zusammenhang beschreiben. Ferner können neben der Behandlungstemperatur T weitere Betriebsparameter, wie Behandlungsdauer oder Art und Menge des Behandlungsmittels, den Hygienegrad H beeinflussen.

Solche grundsätzlichen Zusammenhänge zwischen dem Hygienegrad H, hier als vorgegebener Hygienegrad H_{orig} verstanden, und den einzelnen Einstell- und/oder Betriebsparametern sind in einer Steuereinrichtung 12 abgelegt. Abhängig von einer Auswahl eines Wäschebehandlungsprogramms und ggf. weiterer Zusatzfunktionen wird aus den dem Programm bzw. der Funktionen zugeordneten Einstell- und/oder Betriebsparametern ein resultierender Hygienegrad Hᵣₑₛ prognostiziert werden, welcher nach der Auswahl des Wäschebehandlungsprogramms auf einer Anzeigevorrichtung 29 des Wäschebehandlungsgerätes als Signal S1 angezeigt wird. Somit hat eine Bedienperson sofort nach der Auswahl und vor dem Start eines Wäschebehandlungsprogramms die Möglichkeit zu überprüfen, ob der prognostizierte Hygienegrad Hᵣₑₛ seinen Erwartungen entspricht, und ggf. ein anderes Wäschebehandlungsprogramm auszuwählen.

In einer weiteren Ausführungsform weist die Waschmaschine ein in der Figur 1 nicht dargestelltes Einstellelement auf, mit dem eine Bedienperson den Hygienegrad H_{orig} der zu behandelnden Wäsche einstellen kann oder mit ggf. einem weiteren Einstellelement einen gewünschten Hygienegrad Hₜₐᵣ vorgeben kann, der auf der Anzeigevorrichtung 29 oder einer weiteren Anzeigevorrichtung anzeigbar ist.

Bei der in der Figur 1 gezeigten Ausführungsform ist die Einspülschale 11 über ein Verbindungsrohr (Einfüllschlauch) 10 mit dem Laugenbehälter 2 verbunden. Außerdem ist die Einspülschale 11 über einen ersten Abluftteilkanal 18 und der Laugenbehälter 2 über einen zweiten Abluftteilkanal 19 mit einem Abluftkanal 17 verbunden. Im ersten Abluftteilkanal 18 befindet sich außerdem eine erste regelbare Verschlussvorrichtung 33, z.B. Klappen.

Ozon-haltige Luft oder Ozon-haltige wässrige Flüssigkeit vom Ozongenerator 32 kann durch die Einspülschale 11 und das Verbindungsrohr 10 in den Laugenbehälter 2 und in die Trommel 3 gelangen. Keime auf der in der Trommel 3 befindlichen Wäsche 7 werden durch das Ozon angegriffen. Hierdurch vermindert sich der Gehalt an Ozon in der Luft bzw. in der wässrigen Flüssigkeit über das aufgrund der natürlichen Zersetzung des Ozons hinausgehende Maß, so dass der Verbrauch an Ozon als Maß für einen anfänglichen Hygienegrad H_{orig} der Wäsche herangezogen werden kann.

Vor der Einspülschale 11 ist ein Ozonsensor (a) 16 angeordnet, mit dessen Hilfe bei der hier gezeigten Ausführungsform bei einer mittels einer Saugpumpe 21 eingestellten Strömungsgeschwindigkeit vₛₑₜ eine Konzentration cᵢₙ an Ozon vor der Einspülschale 11 gemessen werden kann, die als Bezugswert für eine im Folgenden stattfindende Abnahme der Ozonkonzentration dient. Die mittels eines Ozonsensors (b) 27 festgestellte Konzentration cₒᵤₜ an Ozon kann zur Bestimmung der Abnahme der Ozonkonzentration aufgrund der Abtötung der Keime herangezogen werden. Die Position des Ozonsensors (b) 27 wird hierbei als Ausgang aus der zu untersuchenden, Wäsche 7 enthaltenden Trommel 3 angesehen. Nach der Messung der Konzentration cₒᵤₜ am Ausgang 27 aus der Trommel 3 mit dem Ozonsensor (b) 27 wird die Konzentrationsdifferenz Δc = cᵢₙ - cₒᵤₜ - Δc_{dec}, wobei Δc_{dec} ein Maß für die natürliche Zersetzung von Ozon ist, zur Bestimmung des Hygienegrades der Wäsche ausgewertet. Hierzu kann beispielsweise Ozon-haltige Luft bei einer geöffneten zweiten regelbaren Verschlussvorrichtung 35 und einer geschlossenen ersten regelbaren Verschlussvorrichtung 33 durch den Laugenbehälter 2 und den zweiten Abluftteilkanal 19 in den Abluftkanal 17 gelangen. Die Ozonkonzentrationen werden mittels Ozonsensor (a) 16 und Ozonsensor (b) 27 gemessen.

Die in der Figur 1 gezeigte Ausführungsform der Wäschebehandlungsmaschine ermöglicht auch eine Vorgabe eines anfänglichen Hygienegrades H_{orig} der Wäsche, indem ein Wert standardmäßig vorgegeben werden kann, ggf. unter Berücksichtigung der eingesetzten Wäscheart (Unterwäsche, Geschirrtücher, etc.), welche ggf. durch einen Benutzer am Wäschebehandlungsgerät eingestellt werden kann.

Die hier gezeigte Ausführungsform ermöglicht auch eine Bestimmung des Hygienegrades der Wäsche über eine direkte Messung in der die Wäsche 7 enthaltenden Trommel 3. Hierzu ist in der Trommel 3 ein Ozonsensor (c) 24 angeordnet. In der Trommel 3 kann durch Einleiten einer bekannten Menge bzw. Konzentration an Ozon eine vorgegebene Konzentration cₛₑₜ an Ozon eingestellt werden. Alternativ kann auch eine vom Ozonsensor (c) 24 zunächst bestimmte Ozonkonzentration als Bezugspunkt cₛₑₜ angenommen werden. Jedenfalls wird zur Bestimmung eines Hygienegrades der Wäsche 7 die mit dem Ozonsensor (c) 24 gemessene zeitliche Abnahme der Konzentration c an Ozon ausgewertet. Da Ozon auch mit leblosen Verunreinigungen der Wäsche reagieren kann, sollte vorzugsweise eine Verunreinigung der Wäsche mit Schmutz berücksichtigt werden.

In der Trommel 3 ist neben der Wäsche 7 auch eine wässrige Flüssigkeit 6 angedeutet, in der sich ein Biosensor 15 für den qualitativen und quantitativen Nachweis von Keimen befindet.

Im Abluftkanal 17 befinden sich eine Ozonbeseitigungsvorrichtung 20, welche eine Aktivkohle enthaltende Filtereinheit 28 enthält, und eine Absaugpumpe 21. Die von der Einspülschale 11 und dem Laugenbehälter 2 mittels der Absaugpumpe 21 angesaugte Ozon-haltige Luft gelangt zur Entfernung von überschüssigem Ozon in die Ozonbeseitigungsvorrichtung 20 und die saubere Luft über einen Abluftausgang 22 in den Aufstellraum der Waschmaschine 1. Die Absaugpumpe 21 ist im Abluftkanal 17 zwischen der Ozonbeseitigungsvorrichtung 20 und dem Abluftausgang 22 angeordnet. Ein Ozonsensor (d) 31 zur Messung eines Ozongehaltes ist zwischen der Ozonbeseitigungsvorrichtung 20 und der Saugpumpe 21 angeordnet. Ein einwandfreies Funktionieren der Ozonbeseitigungsvorrichtung 20 liegt vor, wenn der Ozonsensor (d) 31 kein oder nur äußerst geringe Mengen Ozon nachweisen kann.

Zur Durchführung des erfindungsgemäßen Verfahrens in der Waschmaschine wird ein resultierender Hygienegrad Hᵣₑₛ der Wäsche 7 ermittelt, welcher als Signal S1 auf einer Anzeigevorrichtung 29 angezeigt wird. Die Anzeige des resultierenden Hygienegrads Hᵣₑₛ der Wäsche 7 kann unter Berücksichtigung eines vorgegebenen oder wie zuvor beschriebenen ermittelten anfänglichen Hygienegrades H_{orig} und/oder des ausgewählten Wäschebehandlungsprogramms bestimmt werden und erfolgt nach der Auswahl eines Wäscheprogramms und/oder nach Ablauf eines ausgewählten Wäschebehandlungsprogramms. Das Signal S1 gibt den prognostizierten beziehungsweise ermittelten resultierenden Hygienegrad Hᵣₑₛ an. In einer Ausführungsform kann das Signal S1 aus einer Differenz ΔH zwischen dem resultierenden Hygienegrad Hᵣₑₛ der Wäsche und einem vorher eingegebenen gewünschten Hygienegrad Hₜₐᵣ der Wäsche 7 bestimmt werden, also ΔH = Hᵣₑₛ-Hₜₐᵣ, wobei vorzugsweise als Signal S1 die positive Differenz ΔH verstanden wird (ΔH = Hᵣₑₛ-Hₜₐᵣ ≥ 0). Die Anzeigevorrichtung 29 dient zur akustischen und/oder optischen Anzeige des Hygienegrades.

Daneben wird bei der in der Figur 1 gezeigten Waschmaschine eine Differenz ΔH = (Hᵣₑₛ-Hₜₐᵣ) < 0 zwischen dem resultierenden Hygienegrad Hᵣₑₛ der Wäsche und einem gewünschten Hygienegrad Hₜₐᵣ, auf der Anzeigevorrichtung 29 als Signal S2, welches sich örtlich, visuell und/oder akustisch von Signal S1 unterscheidet, angezeigt.

Bei einer festgestellten Differenz ΔH = (Hᵣₑₛ-Hₜₐᵣ) < 0 wird hier das ausgewählte Wäschebehandlungsprogramm modifiziert, um den resultierenden Hygienegrad Hᵣₑₛ zu vergrößern, bis die Differenz ΔH = (Hᵣₑₛ-Hₜₐᵣ) ≥ 0 gilt.

Außerdem befindet sich im Laugenbehälter 2 eine Heizung 13. Das Ventil 9 wie auch die Heizung 13 können durch eine Steuereinrichtung 12 in Abhängigkeit von einem Ablaufplan gesteuert werden, der an ein Zeitprogramm und/oder an das Erreichen von gewissen Messwerten von Parametern wie Laugenniveau, Laugentemperatur, Drehzahl der Trommel usw. innerhalb der Waschmaschine gebunden sein kann. Außerdem werden die Signale von Antriebsmotor 14, Biosensor 15, Ozongenerator 32, Absaugpumpe 21, Ozonsensor (a) 16, Ozonsensor (b) 27, Ozonsensor (c) 24 und Ozonsensor (d) 31 der Steuereinrichtung 12 zugeführt, auch wenn dies aus Gründen der Übersichtlichkeit nicht jeweils gezeigt ist.

### Bezugszeichenliste

- 1: Waschmaschine
- 2: Laugenbehälter
- 3: Trommel, Behälter für Wäsche
- 4: Drehachse
- 5: Schöpfeinrichtung
- 6: wässrige Flüssigkeit
- 7: Wäsche
- 8: Wasserzuleitung (vom Hauswassernetz)
- 9: elektrisch steuerbares Ventil
- 10: Verbindungsrohr (Einfüllschlauch für Lauge/Wasser)
- 11: Waschmitteleinspüleinrichtung (Einspülschale)
- 12: Steuereinrichtung
- 13: Heizung
- 14: Antriebsmotor
- 15: Biosensor
- 16: Ozonsensor (a)
- 17: Abluftkanal
- 18: erster Abluftteilkanal
- 19: zweiter Abluftteilkanal
- 20: Ozonbeseitigungsvorrichtung
- 21: Saugpumpe
- 22: Abluftausgang
- 23: Laugenpumpe
- 24: Ozonsensor (c)
- 25: Ozonzuführungsleitung
- 26: Venturidüse
- 27: Ozonsensor (b)
- 28: Filtereinheit
- 29: Anzeigevorrichtung
- 30: Zuluftkanal für den Ozongenerator
- 31: Ozonsensor (d)
- 32: Ozongenerator, Vorrichtung zur Bereitstellung von Ozon
- 33: Erste regelbare Verschlussvorrichtung, Klappe
- 34: Wäschemitnehmer
- 35: Zweite regelbare Verschlussvorrichtung, Klappe

## Patentansprüche

1. Verfahren zum Erkennen und Anzeigen eines Hygienegrades von Wäsche (7) in einem Wäschebehandlungsgerät (1) und/oder des Wäschebehandlungsgeräts (1), welches einen Behälter (3) zur Aufnahme von zu behandelnder Wäsche (7), eine Steuereinrichtung (12), die zur Durchführung von mehreren auswählbaren Wäschebehandlungsprogrammen ausgestaltet ist, und eine Anzeigevorrichtung (29) aufweist, **dadurch gekennzeichnet, dass** ein nach einer Auswahl eines Wäschebehandlungsprogramms aus den dem Wäschebehandlungsprogramm zugeordneten Einstell- und/oder Betriebsparametern prognostizierter Hygienegrad Hᵣₑₛ der Wäsche (7) und/oder des Wäschebehandlungsgeräts (1) auf der Anzeigevorrichtung (29) als ein Signal S1 angezeigt wird, wobei unter dem Hygienegrad das Auslaß einer Verunreinigung mit Keimen verstanden wird.

2. Verfahren nach Anspruch 1, **dadurch gekennzeichnet, dass** der resultierende Hygienegrad Hᵣₑₛ der Wäsche (7) und/oder des Wäschebehandlungsgeräts (1) unter Berücksichtigung eines vorgegebenen oder ermittelten anfänglichen Hygienegrades H_{orig} und/oder des ausgewählten Wäschebehandlungsprogramms ermittelt wird.

3. Verfahren nach Anspruch 1 oder 2, **dadurch gekennzeichnet, dass** eine Differenz ΔH zwischen dem resultierenden Hygienegrad Hᵣₑₛ der Wäsche und einem gewünschten Hygienegrad Hₜₐᵣ der Wäsche (7) und/oder des Wäschebehandlungsgeräts (1) auf der Anzeigevorrichtung (29) als ein Signal S1 angezeigt wird.

4. Verfahren nach einem der Ansprüche 1 bis 3, **dadurch gekennzeichnet, dass** in der Steuereinrichtung (12) zumindest ein Einstell- und/oder Betriebsparameter von zurückliegenden Wäschebehandlungsprogrammen gespeichert sind und aus den Einstell- und/oder Betriebsparametern von zurückliegenden Wäschebehandlungsprogrammen ein anfänglicher Hygienegrad H_{orig} ermittelt wird.

5. Verfahren nach einem der Ansprüche 1 bis 4, **dadurch gekennzeichnet, dass** in der Steuereinrichtung (12) für vorgegebene Werte des vorgegebenen oder anfänglichen Hygienegrades H_{orig} ein Zusammenhang zwischen dem resultierenden Hygienegrad Hᵣₑₛ der Wäsche und/oder des Wäschebehandlungsgeräts (1) und den auswählbaren Wäschebehandlungsprogrammen hinterlegt ist.

6. Verfahren nach einem der Ansprüche 1 bis 5, **dadurch gekennzeichnet, dass** unter Verwendung von mindestens einem Sensor (15) der anfängliche Hygienegrad H_{orig} bestimmt wird.

7. Verfahren nach Anspruch 6, **dadurch gekennzeichnet, dass** der anfängliche Hygienegrad H_{orig} bestimmt wird, indem mittels eines Ozonsensors (16, 24, 27) die zeitliche Abnahme von im Wäschebehandlungsgerät (1) für den Kontakt mit der Wäsche (7) und/oder Teilen des Wäschebehandlungsgeräts (1) bereit gestelltem Ozon als Maß für den anfänglichen Hygienegrad H_{orig} gemessen wird.

8. Verfahren nach Anspruch 7, **dadurch gekennzeichnet, dass** der Wäsche (7) enthaltende Behälter (3) des Wäschebehandlungsgerätes (1) mit einer Menge M₁ an Ozon beaufschlagt wird und die Abnahme ΔM der Menge M₁ an Ozon nach einer vorgegebenen Zeit tₛₑₜ mit einem an einem Ausgang des Behälters (3) angeordneten Ozonsensor (b) (27) und/oder einem in dem Behälter (3) angeordneten Ozonsensor (c) (24) gemessen wird.

9. Verfahren nach Anspruch 8, **dadurch gekennzeichnet, dass** in dem Behälter (3) des Wäschebehandlungsgerätes (1) eine vorgegebene Konzentration Cₛₑₜ an Ozon eingestellt wird und eine mit einem in diesem Behälter (3) angeordneten Ozonsensor (c) (24) gemessene zeitliche Abnahme der Konzentration c an Ozon als Maß für den Hygienegrad der Wäsche und/oder des Wäschebehandlungsgeräts (1) ausgewertet wird.

10. Verfahren nach Anspruch 9, **dadurch gekennzeichnet, dass** als Hygienegrad eine Zerfallskonstante λ des Ozons, berichtigt um die natürliche Zersetzung des Ozons, herangezogen wird.

11. Verfahren nach einem der Ansprüche 1 bis 10, **dadurch gekennzeichnet, dass** als Maß für den Hygienegrad der Wäsche und/oder des Wäschebehandlungsgeräts (1) die Anzahl n von Keimen (KBE) pro cm² auf der Oberfläche der Wäsche und/oder des Wäschebehandlungsgeräts (1) herangezogen wird.

12. Verfahren nach einem der Ansprüche 1 bis 11, **dadurch gekennzeichnet, dass** bei einer festgestellten Differenz ΔH = (Hᵣₑₛ-Hₜₐᵣ) < 0 das ausgewählte Wäschebehandlungsprogramm modifiziert wird, um den resultierenden Hygienegrad Hᵣₑₛ zu vergrößern, bis die Differenz ΔH = (Hᵣₑₛ-Hₜₐᵣ) ≥ 0 gilt.

13. Verfahren nach einem der Ansprüche 1 bis 12, **dadurch gekennzeichnet, dass** eine Differenz ΔH = (Hᵣₑₛ-Hₜₐᵣ) < 0 zwischen dem resultierenden Hygienegrad Hᵣₑₛ und einem gewünschten Hygienegrad Hₜₐᵣ, auf der Anzeigevorrichtung (29) als Signal S2, welches insbesondere sich örtlich, visuell und/oder akustisch von Signal S1 unterscheidet, angezeigt wird.

14. Wäschebehandlungsgerät (1), welches einen Behälter (3) zur Aufnahme von zu behandelnder Wäsche (7), eine Steuereinrichtung (12), die zur Durchführung von mehreren auswählbaren Wäschebehandlungsprogrammen ausgestaltet ist, und eine Anzeigevorrichtung (29) aufweist, **dadurch gekennzeichnet, dass** die Anzeigevorrichtung (29) zumindest ein Anzeigeelement, insbesondere ein Display oder zumindest eine LED, enthält, das zur Anzeige eines aus den in der Steuereinrichtung (12) abgelegten und dem Wäschebehandlungsprogramm zugeordneten Einstell- und/oder Betriebsparametern prognostizierten Hygienegrads Hᵣₑₛ eingerichtet ist, wobei unter Hygienegrad das Ausmaß einer Verunreinigung mit Keimen verstanden wird.

15. Wäschebehandlungsgerät (1) nach Anspruch 14, **dadurch gekennzeichnet, dass** die Steuereinrichtung (12) dazu eingerichtet Ist und das Wäschebehandlungsgerät (1) mindestens einem Sensor (15) aufweist, wobei unter Verwendung des mindestens einen Sensors (15) der anfängliche Hygienegrad H_{orig} bestimmt wird.

16. Wäschebehandlungsgerät (1) nach einem der Ansprüche 14 oder 15, **dadurch gekennzeichnet, dass** die Steuereinrichtung (12) dazu eingerichtet ist und das Wäschebehandlungsgerät (1) eine Vorrichtung (32) zur Bereitstellung von Ozon in dem Wäschebehandlungsgerät (1) und zumindest einen Ozonsensor (16, 24, 27, 31) aufweist, um mittels des zumindest einen Ozonsensors (16, 24, 27) die zeitliche Abnahme von im Wäschebehandlungsgerät (1) für den Kontakt mit der Wäsche (7) und/oder Teilen des Wäschebehandlungsgeräts (1) bereit gestelltem Ozon als Maß für den anfänglichen Hygienegrad H_{orig} zu messen.

## Claims

1. Method of recognising and indicating a degree of hygiene of laundry (7) in a laundry treatment appliance (1) and/or of the laundry treatment appliance (1), which comprises a container (3) for receiving laundry (7) to be treated, a control device (12) designed for performance of a plurality of selectable laundry treatment programs, and an indicating device (29), **characterised in that** a degree of hygiene Hᵣₑₛ, which in accordance with a selection of a laundry treatment program is prognosticised from the setting and/or operating parameters associated with the laundry treatment program, of the laundry (7) and/or of the laundry treatment appliance (1) is indicated on the indicating device (29) as a signal S1, wherein by degree of hygiene there is understood the extent of contamination by germs.

2. Method according to claim 1, **characterised in that** the resulting degree of hygiene Hᵣₑₛ of the laundry (7) and/or of the laundry treatment appliance (1) is determined with consideration of a predetermined or ascertained initial degree of hygiene H_{orig} and/or of the selected laundry treatment program.

3. Method according to claim 1 or 2, **characterised in that** a difference ΔH between the resulting degree of hygiene Hᵣₑₛ of the laundry and a desired degree of hygiene Hₜₐᵣ of the laundry (7) and/or of the laundry treatment appliance (1) is indicated on the indicating device (29) as a signal S1.

4. Method according to any one of claims 1 to 3, **characterised in that** at least one setting parameter and/or operating parameter of previous laundry treatment programs is or are stored in the control device (12) and an initial degree of hygiene H_{orig} is determined from the setting parameters and/or parameters of previous laundry treatment programs.

5. Method according to any one of claims 1 to 4, **characterised in that** a correlation between the resulting degree of hygiene Hᵣₑₛ of the laundry and/or of the laundry treatment appliance (1) and the selectable laundry treatment program is filed in the control device (12) for predetermined values of the predetermined or initial degree of hygiene H_{orig}.

6. Method according to any one of claims 1 to 5, **characterised in that** the initial degree of hygiene H_{orig} is determined with use of at least one sensor (15).

7. Method according to claim 6, **characterised in that** the initial degree of hygiene H_{orig} is determined **in that** the decrease over time in ozone provided in the laundry treatment appliance (1) for contact with the laundry (7) and/or parts of the laundry treatment appliance (1) is measured by means of an ozone sensor (16, 24, 27) as a measure for the initial degree of hygiene H_{orig}.

8. Method according to claim 7, **characterised in that** the container (3), which contains the laundry (7), of the laundry treatment appliance (1) is acted on by a quantity M₁ of ozone and the decrease ΔM in the quantity M₁ of ozone after a predetermined time tₛₑₜ is measured by an ozone sensor (b) (27) arranged at an outlet of the container (3) and/or an ozone sensor (c)(24) arranged in the container (3).

9. Method according to claim 8, **characterised in that** a predetermined concentration cₛₑₜ of ozone is set in the container (3) of the laundry treatment appliance (1) and a decrease overtime, which is measured by an ozone sensor (c) (24) arranged in this container (3), in the concentration c of ozone is evaluated as a measure for the degree of hygiene of the laundry and/or of the laundry treatment appliance (1).

10. Method according to claim 9, **characterised in that** a breakdown constants of the ozone, corrected by the natural breakdown of the ozone, is utilised as degree of hygiene.

11. Method according to any one of claims 1 to 10, **characterised in that** the count n of germs (KBE) per cm² on the surface of the laundry and/or of the laundry treatment appliance (1) is utilised as a measure for the degree of hygiene of the laundry and/or of the laundry treatment appliance (1).

12. Method according to any one of claims 1 to 11, **characterised in that** in the case of an ascertained difference ΔH = (Hᵣₑₛ - Hₜₐᵣ) < 0 the selected laundry treatment program is modified in order to increase the degree of hygiene Hᵣₑₛ until the difference ΔH = (Hᵣₑₛ - Hₜₐᵣ) ≥ 0.

13. Method according to any one of claims 1 to 12, **characterised in that** a difference ΔH = (Hᵣₑₛ - Hₜₐᵣ) < 0 between the resulting degree of hygiene Hᵣₑₛ and a desired degree of hygiene Hₜₐᵣ is indicated on the indicating device (29) as a signal S2, which differs, in particular, in location, visually and/or acoustically from the signal S1.

14. Laundry treatment appliance (1), comprising a container (3) for receiving laundry (7) to be treated, a control device (12) designed for performing a plurality of selectable laundry treatment programs, and an indicating device (29), **characterised in that** the indicating device (29) includes at least one display element, particularly a display or at least one LED, arranged for indicating a degree of hygiene Hᵣₑₛ prognositised from the setting and/or operating parameters filed in the control device (12) and associated with the laundry treatment program, wherein by degree of hygiene there is to be understood the extent of contamination by bacteria.

15. Laundry treatment appliance (1) according to claim 14, **characterised in that** the control device (12) is appropriately equipped and the laundry treatment appliance (1) comprises at least one sensor (15), wherein the initial degree of hygiene H_{orig} is determined with use of the at least one sensor (15).

16. Laundry treatment appliance (1) according to one of claims 14 and 15, **characterised in that** the control device (12) is appropriately equipped and the laundry treatment appliance (1) comprises a device (32) for provision of ozone in the laundry treatment appliance (1) and further comprises at least one ozone sensor (16, 24, 27, 31) in order to measure by means of the at least one ozone sensor (16, 24, 27) the decrease over time in ozone, which is provided in the laundry treatment appliance (1) for contact with the laundry (7) and/or parts of the laundry treatment appliance (1), as a measure for the initial degree of hygiene H_{orig}.

## Revendications

1. Procédé destiné à identifier et afficher un degré d'hygiène de linge (7) contenu dans un appareil de traitement de linge (1) et/ou de l'appareil de traitement de linge (1) lequel présente un réservoir (3) destiné à recevoir le linge (7) à traiter, un dispositif de commande (12) qui est équipé pour exécuter plusieurs programmes de traitement de linge sélectionnables, et un dispositif d'affichage (29), **caractérisé en ce qu'**un degré d'hygiène Hᵣₑₛ du linge (7) et/ou de l'appareil de traitement de linge (1), pronostiqué à partir des paramètres de réglage et/ou de fonctionnement attribués au programme de traitement de linge après une sélection d'un programme de traitement de linge, est affiché sur le dispositif d'affichage (29) en tant qu'un signal S1, l'envergure d'une impureté due à des germes étant entendue par degré d'hygiène.

2. Procédé selon la revendication 1, **caractérisé en ce que** le degré d'hygiène résultant Hᵣₑₛ du linge (7) et/ou de l'appareil de traitement de linge (1) est déterminé en tenant compte d'un degré d'hygiène initial H_{orig}, prédéfini ou déterminé, et/ou du programme de traitement de linge sélectionné.

3. Procédé selon la revendication 1 ou 2, **caractérisé en ce qu'**une différence ΔH entre le degré d'hygiène résultant Hᵣₑₛ du linge et un degré d'hygiène souhaité Hₜₐᵣ du linge (7) et/ou de l'appareil de traitement de linge (1) est affichée sur le dispositif d'affichage (29) en tant qu'un signal S1.

4. Procédé selon l'une quelconque des revendications 1 à 3, **caractérisé en ce qu'**au moins un paramètre de réglage et/ou de fonctionnement de programmes de traitement de linge antérieurs est mémorisé dans le dispositif de commande (12) et **en ce qu'**un degré d'hygiène initial H_{orig} est déterminé à partir des paramètres de réglage et/ou de fonctionnement de programmes de traitement de linge antérieurs.

5. Procédé selon l'une quelconque des revendications 1 à 4, **caractérisé en ce qu'**un rapport entre le degré d'hygiène résultant Hᵣₑₛ du linge et/ou de l'appareil de traitement de linge (1) et les programmes de traitement de linge sélectionnables est mémorisé dans le dispositif de commande (12) pour des valeurs prédéfinies du degré d'hygiène H_{orig} prédéfini ou initial.

6. Procédé selon l'une quelconque des revendications 1 à 5, **caractérisé en ce que** le degré d'hygiène initial H_{orig} est déterminé en utilisant au moins un capteur (15).

7. Procédé selon la revendication 6, **caractérisé en ce que** le degré d'hygiène initial H_{orig} est déterminé du fait que la diminution temporelle d'ozone fourni dans l'appareil de traitement de linge (1) pour le contact avec le linge (7) et/ou des parties de l'appareil de traitement de linge (1) est mesurée comme mesure pour le degré d'hygiène initial H_{orig} au moyen d'un capteur d'ozone (16, 24, 27).

8. Procédé selon la revendication 7, **caractérisé en ce que** le réservoir (3), contenant le linge (7), de l'appareil de traitement de linge (1) est alimenté en ozone avec une quantité M₁ et **en ce que** la diminution ΔM de la quantité M₁ d'ozone est mesurée après un temps prédéfini tₛₑₜ au moyen d'un capteur d'ozone (b) (27) disposé à une sortie du réservoir (3) et/ou au moyen d'un capteur d'ozone (c) (24) disposé dans le réservoir (3).

9. Procédé selon la revendication 8, **caractérisé en ce qu'**une concentration prédéfinie cₛₑₜ d'ozone est réglée dans le réservoir (3) de l'appareil de traitement de linge (1) et **en ce qu'**une diminution temporelle de la concentration c d'ozone, mesurée au moyen d'un capteur d'ozone (c) (24) disposé dans ce réservoir (3), est évaluée en tant que mesure pour le degré d'hygiène du linge et/ou de l'appareil de traitement de linge (1).

10. Procédé selon la revendication 9, **caractérisé en ce qu'**une constante de décomposition λ de l'ozone, corrigée en tenant compte de la décomposition naturelle de l'ozone, est prise en considération en tant que degré d'hygiène.

11. Procédé selon l'une quelconque des revendications 1 à 10, **caractérisé en ce que** le nombre n de germes (KBE) par cm² sur la surface du linge et/ou de l'appareil de traitement de linge (1) est pris en considération en tant que mesure pour le degré d'hygiène du linge et/ou de l'appareil de traitement de linge (1).

12. Procédé selon l'une quelconque des revendications 1 à 11, **caractérisé en ce que** lors de la constatation d'une différence ΔH = (Hᵣₑₛ - Hₜₐᵣ) < 0, le programme de traitement de linge sélectionné est modifié afin d'augmenter le degré d'hygiène Hᵣₑₛ jusqu'à ce que la différence ΔH = (Hᵣₑₛ - Hₜₐᵣ) ≥ 0 soit obtenue.

13. Procédé selon l'une quelconque des revendications 1 à 12, **caractérisé en ce qu'**une différence ΔH = (Hᵣₑₛ - Hₜₐᵣ) < 0 entre le degré d'hygiène résultant Hᵣₑₛ et un degré d'hygiène souhaité Hₜₐᵣ est affiché sur le dispositif d'affichage (29) en tant que signal S2, lequel se distingue du signal S1, notamment localement, optiquement et/ou acoustiquement.

14. Appareil de traitement de linge (1), lequel présente un réservoir (3) destiné à recevoir le linge (7) à traiter, un dispositif de commande (12) qui est équipé pour exécuter plusieurs programmes sélectionnables de traitement de linge, et un dispositif d'affichage (29), **caractérisé en ce que** le dispositif d'affichage (29) comprend au moins un élément d'affichage, notamment un écran ou au moins une LED, qui est configuré pour l'affichage d'un degré d'hygiène Hᵣₑₛ mémorisé dans le dispositif de commande (12) et pronostiqué à partir des paramètres de réglage et/ou de fonctionnement attribués au programme de traitement de linge, l'envergure d'une impureté due à des germes étant entendue par degré d'hygiène.

15. Appareil de traitement de linge (1) selon la revendication 14, **caractérisé en ce que** le dispositif de commande (12) est réalisé pour et **en ce que** l'appareil de traitement de linge (1) présente au moins un capteur (15), le degré d'hygiène initial H_{orig} étant déterminé en utilisant l'au moins un capteur (15).

16. Appareil de traitement de linge (1) selon l'une quelconque des revendications 14 ou 15, **caractérisé en ce que** le dispositif de commande (12) est réalisé pour et **en ce que** l'appareil de traitement de linge (1) présente un dispositif (32) pour fournir de l'ozone dans l'appareil de traitement de linge (1) et au moins un capteur d'ozone (16, 24, 27, 31) afin de mesurer la diminution temporelle d'ozone fourni dans l'appareil de traitement de linge (1) pour le contact avec le linge (7) et/ou des parties de l'appareil de traitement de linge (1) en tant que mesure pour le degré d'hygiène initial H_{orig} au moyen de l'au moins un capteur d'ozone (16, 24, 27).
